# EUROPÄISCHE PATENTSCHRIFT

(11) **EP 1 956 939 B1**
(45) Veröffentlichungstag und Bekanntmachung des Hinweises auf die Patenterteilung: **13.06.2012**
(21) Anmeldenummer: 06807379.0
(22) Anmeldetag: 18.10.2006
(51) Int. Cl.: A47B 77/08, F25D 23/10, F24C 15/30

(54) **VERFAHREN ZUM EINBAUEN EINES EINBAUGERÄTS IN EINE MÖBELNISCHE SOWIE JUSTIERWERKZEUG**
METHOD FOR INSTALLING A BUILT-IN DEVICE ON A UNIT NICHE AND ADJUSTING TOOL
PROCÉDÉ POUR ENCASTRER UN APPAREIL À ENCASTRER DANS UNE NICHE DE MEUBLE ET OUTIL D'AJUSTAGE

(30) Priorität: 30.11.2005 DE 102005057141
(43) Veröffentlichungstag der Anmeldung: 20.08.2008
(73) Patentinhaber: BSH Bosch und Siemens Hausgeräte GmbH, 81739 München (DE)
(72) Erfinder: LAIBLE, Karl-Friedrich, 89129 Langenau (DE); STEICHELE, Helmut, 89415 Lauingen (DE)
(74) Vertreter: Thoma, Lorenz
(86) Internationale Anmeldenummer: PCT/EP2006/067547
(87) Internationale Veröffentlichungsnummer: WO 2007/062912

(56) Entgegenhaltungen:
- EP-A1- 1 393 652
- CH-A- 464 255
- DE-A1- 1 404 843
- DE-A1- 3 003 953
- DE-A1- 19 726 484
- DE-A1- 19 818 814

## Beschreibung

Die Erfindung betrifft ein Verfahren zum Einbauen eines Einbaugeräts, insbesondere eines Küchengeräts, in eine Möbelnische einer Möbelwand sowie ein Justierwerkzeug zum Einbauen eines Einbaugeräts, insbesondere eines Küchengeräts, in eine Möbelnische.

Bei dem Einbau von Einbaugeräten in eine Möbelwand ist es wichtig, dass das Einbaugerät bis zur richtigen Tiefenposition in eine in der Möbelwand befindliche Möbelnische eingeschoben wird und dass das Einbaugerät in der Möbelnische präzise ausgerichtet wird. Bei einer ungenauen Ausrichtung des Einbaugeräts in der Möbelnische wird die Justierung einer Möbelfront erschwert bzw. unmöglich; insbesondere kann der Fall eintreten, dass die Möbelfront mit der Nische kollidiert.

Um derartige Probleme zu vermeiden, ist es bekannt, Anschläge am Einbaugerät vorzusehen, die mit der Nischenfront zum Anschlag gelangen, wenn das Einbaugerät weit genug in die Möbelnische eingeschoben ist und sich an der richtigen Position in der Nische befindet. Bei unterschiedlichen Küchentypen und Frontendesigns, die unterschiedlich tiefe Positionen des Geräts in der Möbelnische voraussetzen, ist es nicht möglich, mit einem einfachen Anschlag zu arbeiten. Aufgrund der Vielfalt der möglichen Küchentypen, Frontendesigns und Nischenformen können einfache Anschläge, die gegen die Nischenfront anstoßen, nicht verwendet werden. Beispielsweise ist eine Verwendung des bekannten Anschlags nicht ohne weiteres für verschieden dicke Möbelfrontplatten möglich.

Die Die DE 198 18 814 A1 beschreibt eine Positionierleiste. Zur Verbindung der Positionierleiste mit einem Möbelumbau ist in dem auf der Geräteoberseite befestigbaren Schenkel eine Lasche mit einer Bohrung ausgestanzt. Die Kanten der Bohrung werden beim Festschrauben der Positionierleiste am Möbelumbau in die Oberfläche eingetrieben, was zu einer festen Verbindung führt.

Die CH 464 255 beschreibt befestigte Bauelemente, die wahlweise als Schrankfüße oder als Befestigungsmittel d.h. Beschläge für den Schrankeinbau dienen.

Es ist Aufgabe der vorliegenden Erfindung, ein Verfahren zum Einbauen eines Einbaugeräts in eine Möbelnische bzw. ein Justierwerkzeug bereitzustellen, womit ein zügiges, zuverlässiges und präzises Ausrichten des Einbaugeräts in der Möbelnische bzw. relativ zu einer Möbelwand ermöglicht wird.

Diese Aufgabe wird erfindungsgemäß gelöst durch das Verfahren zum Einbauen eines Einbaugeräts in eine Möbelnische bzw. durch das Justierwerkzeug zum Einbauen eines Einbaugeräts in eine Möbelnische einer Möbelwand wie in den unabhängigen Ansprüchen angegeben. Weitere vorteilhafte Ausgestaltungen und Weiterbildungen, welche jeweils einzeln angewandt oder in geeigneter Weise beliebig miteinander kombiniert werden können, sind Gegenstand der jeweilig abhängigen Ansprüche.

Das erfindungsgemäße Verfahren zum Einbauen eines Einbaugeräts, insbesondere eines Küchengeräts, in eine Möbelnische einer Möbelwand, wobei das Einbaugerät eine Gerätevorderseite und die Möbelwand eine Möbelfrontfläche aufweist, umfasst folgende Verfahrensschritte:
(S1) Befestigen mindestens eines Justierwerkzeugs an dem Einbaugerät derart, dass eine Justierkante des Justierwerkzeugs über die Gerätevorderseite hervorragt,
(S2) Einschieben des Einbaugeräts in die Möbelnische so weit, dass die Justierkante in gleicher Flucht mit der Möbelfrontfläche liegt,
(S3) Entfernen des Justierwerkzeugs (1) von dem Einbaugerät (2) nach dem Befestigen (S3) des Einbaugeräts (2) in der Möbelnische (3).

Das Küchengerät kann ein Herd, ein Ofen, eine Mikrowelle, eine Spülmaschine, ein Kühlschrank, Gefrierschrank oder Kühl-/Gefrierkombination, eine Dunstabzugshaube oder ein anderes Gerät sein. Das Einbaugerät kann elektrisch oder elektrisch-motorisch betreibbar sein. Insbesondere kann das Einbaugerät eine Waschmaschine oder ein Trockner sein. Das Einbaugerät kann auch als Unterbaugerät, d.h. als Gerät, das eigenständig auf einem Fußboden steht, ausgestaltet sein.

Bei dem Verfahren wird nicht die Tiefenposition des Einbaugeräts relativ zur Möbelnische als Bezugspunkt gewählt, sondern die benachbarten Möbel- bzw. Gerätefronten werden als Referenz gewählt. Die Justierkante des Justierwerkzeugs soll mit diesen in einer Flucht liegen. Hierdurch kann eine ansprechende Optik und eine kollisionsfreie Türöffnung erreicht werden.

Bei dem Verfahren wird das Justierwerkzeug vorteilhafterweise rechts und links an einer Tür des Einbaugeräts angeschraubt. Das Justierwerkzeug ist vorteilhafterweise ein Kunststoffformteil. Die Justierkante des Justierwerkzeugs bildet die Stärke bzw. Dicke einer Möbelfront beziehungsweise gegebenenfalls die Summe der Stärken bzw. Dicken der Möbelfront und einer Justierschiene ab. Mit Hilfe der Justierschiene kann eine Möbelplatte an dem Einbaugerät befestigt und vertikal bzw. horizontal nach rechts und links sowie hinsichtlich der Winkelstellung ausgerichtet werden. Die richtige Tiefenposition des Einbaugeräts findet der Installateur, indem er das Einbaugerät so weit in die Möbelnische einschiebt, bis die Justierkante in der gleichen Flucht wie die Fronten der benachbarten Schränke liegt. Nachdem das Einbaugerät die richtige Position in der Möbelnische einnimmt und das Einbaugerät auf das richtige Höhenniveau justiert wurde, wird das Justierwerkzeug bzw. werden die Justierwerkzeuge entfernt.

Das Justierwerkzeug richtet somit das Einbaugerät in Bezug auf die Möbelfrontfläche von benachbarten Möbeln aus. Hierdurch wird eine besonders präzise Justierung des Einbaugeräts in der Möbelnische ermöglicht.

Vorteilhafterweise wird nach dem Schritt (S3) eine Verkleidung, insbesondere eine Möbelfrontplatte, an der Gerätevorderseite befestigt oder an der Möbelnische angelenkt. Die Befestigung der Möbelfrontplatte erfolgt vorteilhafterweise unter Verwendung einer Justierschiene. Es ist auch möglich, die Verkleidung als Doppeltür auszugestalten, wobei die eine erste Tür am Einbaugerät und eine zweite Tür an der Möbelnische angelenkt ist.

In einer besonders vorteilhaften Ausgestaltung der Erfindung ragt die Justierkante um die Länge über die Gerätevorderseite hervor, die der Stärke der Verkleidung bzw. der Summe der Stärken von Verkleidung und Justierschiene entspricht. Hierdurch wird gewährleistet, dass eine Verkleidungsfrontfläche in gleicher Flucht mit der Möbelfrontfläche liegt, so dass ein einheitliches Erscheinungsbild der Möbelwand erzielt wird.

Vorteilhafterweise werden mindestens drei, insbesondere mindestens vier, Justierwerkzeuge an dem Einbaugerät befestigt. Eine Verwendung von zwei Justierwerkzeugen an der linken und rechten Seite des Einbaugeräts ist vorteilhaft, um eine horizontale Winkelposition des Einbaugeräts in der Möbelnische präzise einzustellen. Eine Verwendung von mindestens drei Justierwerkzeugen ist vorteilhaft, um neben einer Winkelposition in der Horizontalen auch eine Winkelposition des Einbaugeräts in der Vertikalen präzise einstellen zu können. Durch Verwendung von vier Justierwerkzeugen, wobei jeweils zwei Justierwerkzeuge auf jeweils einer Seite vorgesehen sind, d. h. ein erstes Justierwerkzeug links unten, ein zweites Justierwerkzeug links oben, ein drittes Justierwerkzeug rechts unten und ein viertes Justierwerkzeug rechts oben, kann das Einbaugerät besonders präzise in der Möbelnische justiert werden.

Die Justierwerkzeuge sind insbesondere über den Umfang der Gerätevorderseite verteilt, wobei eine gleichmäßige Verteilung über den Umfang besonders bevorzugt ist.

Nach dem Schritt (S3) wird, insbesondere vor einer Montage einer weiteren Verkleidung an der Gerätevorderseite des Einbaugeräts, das Justierwerkzeug bzw. die Justierwerkzeuge von dem Einbaugerät entfernt.

Das erfindungsgemäße Justierwerkzeug zum Einbauen eines Einbaugeräts, insbesondere eines Küchengeräts, in eine Möbelnische zur Durchführung des erfindungsgemäßen Verfahrens weist eine Justierkante, eine Auflagefläche, welche auf einer Gerätevorderseite des Einbaugeräts auflegbar ist, und ein Befestigungselement zur Befestigung des Justierwerkzeugs an dem Einbaugerät auf, wobei die Justierkante höhenverstellbar ist. Das Justierwerkzeug ermöglicht ein präzises Ausrichten des Einbaugeräts in der Möbelnische derart, dass eine ansprechende Optik und eine kollisionsfreie Türöffnung leichter erreicht werden.

Das Justierwerkzeug besteht insbesondere aus Kunststoff und kann durch Spritzguss hergestellt sein. Das Justierwerkzeug kann für einen einmaligen Gebrauch bestimmt sein.

Die Justierkante ist höhenverstellbar. Das Justierwerkzeug mit einer höhenverstellbaren Justierkante kann für unterschiedlich starke Möbelfrontplatten verwendet werden. Hierdurch wird eine besondere Vielseitigkeit des Justierwerkzeugs erreicht.

Die Justierkante ragt insbesondere in einem Bereich zwischen 10 mm und 50 mm, insbesondere zwischen 15 mm und 25 mm, über die Auflagefläche bzw. die Gerätevorderseite hervor.

In einer besonders vorteilhaften Ausgestaltung der Erfindung weist das Justierwerkzeug einen Stützfuß als Transportsicherung für eine an dem Einbaugerät vorgesehene Tür auf. Der Stützfuß reicht insbesondere bis an eine Vorderseite, insbesondere an einen Frontrahmen, des Einbaugeräts und stützt sich dort gegebenenfalls ab. Durch den Stützfuß kann die Tür während des Transports des Einbaugeräts fixiert werden, wodurch beispielsweise ein Verdrücken einer Dichtung an der Tür während des Transports verhindert beziehungsweise eine Beschädigung der Tür bzw. einer an der Tür befestigten Abdichtung vermieden werden.

In einer speziellen Ausgestaltung der Erfindung weist das Justierwerkzeug eine Einbaumarkierung auf. Mit Hilfe der Einbaumarkierung erkennt der Installateur unmittelbar, wo die Justierkante liegt, wie er das Justierwerkzeug an dem Einbaugerät auszurichten hat bzw. wie weit er das Einbaugerät in die Möbelnische einschieben muss.

Vorteilhafterweise kann das Justierwerkzeug mit dem Befestigungselement an dem Einbaugerät verschraubt, eingehakt oder angeklipst werden.

Vorteilhafterweise sind an dem Justierwerkzeug mehrere Justierkanten bzw. mehrere Justiermarkierungen für unterschiedlich dicke Verkleidungen vorgesehen. So kann ein Justierwerkzeug auch für verschieden dicke Möbelfrontplatten bzw. Nischenformen etc. verwendet werden. Die Justiermarkierung wird dann in entsprechender Weise wie die Justierkante als Kriterium zum Ausrichten des Einbaugeräts in der Möbelnische verwendet.

Weitere vorteilhafte Einzelheiten und spezielle Ausgestaltungen werden anhand der folgenden Zeichnung, welche die Erfindung nicht einschränken, sondern lediglich exemplarisch illustrieren soll, näher erläutert.

Es zeigen schematisch
- Fig. 1: einen horizontalen Schnitt durch eine Möbelwand in der Höhe einer Oberkante eines Einbaugeräts in der Draufsicht,
- Fig. 2: ein Justierwerkzeug welches nicht unter Anspruch 6 fällt,
- Fig. 3: das Justierwerkzeug nach Fig. 2 an einem Einbaugerät,
- Fig. 4-7: verschiedene perspektivische Ansichten des Einbaugeräts,
- Fig. 8: ein Einbaugerät zum Einbau in eine Möbelnische.

Fig. 1 zeigt eine Draufsicht auf ein Einbaugerät 2 in einer Möbelnische 3 einer Möbelwand 4, wobei links und rechts an dem Einbaugerät 2 ein erfindungsgemäßes Justierwerkzeug 1 befestigt ist. Das Justierwerkzeug 1 weist eine durch eine Einbaumarkierung 13 gekennzeichnete Justierkante 7 auf. Beim Einbauen des Einbaugeräts 2 in die Möbelnische 3 wird die Justierkante 7 in gleiche Flucht mit einer Möbelfrontfläche 6 der Möbelwand 4 gebracht. Die Justierkante 7 ragt über eine Länge L über eine Gerätevorderseite 5 des Einbaugeräts 2 hervor, welche einer Stärke S einer Verkleidung 8 für das Einbaugerät 2 entspricht. Die Verkleidung 8 wird an dem Einbaugerät 2 mit Hilfe einer Justierschiene 14 befestigt. Die Justierschiene 14 dient dazu, die Verkleidung 8, welche als Möbelfrontplatte vorgesehen ist, horizontal bzw. vertikal zur Möbelwand 4 auszurichten. Das Justierwerkzeug 1 wird an dem Einbaugerät 2 verschraubt. Das Justierwerkzeug 1 liegt mit einer Auflagefläche 9 an dem Einbaugerät 2 an. Die Auflagefläche 9 kann insbesondere auf der Gerätevorderseite 5 aufliegen. Mit Hilfe des Justierwerkzeugs 1 kann das Einbaugerät 2 in der Möbelnische 3 hinsichtlich einer Tiefenposition in der Möbelnische 3 präzise justiert werden. Das Einbaugerät 2 weist eine Tür 12 auf, welche mit einem Scharnier 15 an dem Einbaugerät 2 angelenkt ist. Das Justierwerkzeug 1 dient auch dazu, eine Türdichtung 16 der Tür 12 während eines Transports des Einbaugeräts 2 zu schützen. Hierfür sieht das Justierwerkzeug 1 einen Stützfuß 11 auf, der sich an einer Vorderseite, insbesondere an einem Frontrahmen 17, des Einbaugeräts 2 abstützt, wodurch ein Verquetschen der Türdichtung 16 während des Transports verhindert wird. Vorteilhafterweise wird das Justierwerkzeug 1 bereits werkseitig an dem Einbaugerät 2 befestigt. Das Einbaugerät 1 kann auch als Unterbaugerät vorgesehen sein.

Figuren 2, 4 - 7 zeigen verschiedene perspektivische Ansichten des erfindungsgemäßen Justierwerkzeugs mit der Auflagefläche 9, welche mit dem Einbaugerät 2, insbesondere mit dessen Gerätevorderseite 5, zur Auflage kommt, der Justierkante 7, welche in gleiche Flucht mit der Möbelfrontfläche 6 gebracht wird, einem Befestigungselement 10, mit welchem das Justierwerkzeug 1 an dem Einbaugerät 2, insbesondere an dessen Tür 12, verschraubt werden kann, und dem Stützfuß 11, welcher als Transportsicherung dient und ein unkontrolliertes Anschlagen der Tür 12 an dem Frontrahmen 17 des Einbaugeräts 2 sowie ein übermäßiges Quetschen einer Türdichtung 16 des Einbaugeräts 2 verhindert. Die Justierkante 7 ragt mit der Länge L über der Gerätevorderseite 5 hervor derart, dass ein späteres Befestigen einer Verkleidung 8 an der Gerätevorderseite 5 des Einbaugeräts 2 zu einer gleichen Flucht der Vorderseite dieser Verkleidung 8 mit der Möbelfrontfläche 6 benachbarter Möbel führt. Das Befestigungselement 10 kann durch eine Öffnung zur Aufnahme einer Schraube oder, wie in Fig. 4 gezeigt, durch einen Halteclip gebildet sein. An dem Justierwerkzeug 1 sind mehrere Justiermarkierungen 18 für unterschiedlich dicke Verkleidungen 8 vorgesehen, wobei eine erste Justiermarkierung 18 für eine Möbelfrontplatte mit einer Dicke von 15 mm, eine zweite Justiermarkierung 18 für eine Möbelfrontplatte mit einer Dicke von 19 mm und die Justierkante 7 für eine Möbelfrontplatte mit einer Dicke von 25 mm verwendet wird. Hierdurch wird ein hohes Maß an Vielseitigkeit des Justierwerkzeugs 1 für verschiedene Küchentypen erzielt.

Fig. 3 zeigt einen Ausschnitt nach Fig. 1 mit dem erfindungsgemäßen Justierwerkzeug 1 an der Tür 12 des Einbaugeräts 2.

Fig. 8 zeigt ein Einbaugerät 2 zum Einbau in eine Möbelnische, an dem vier erfindungsgemäße Justierwerkzeuge, nämlich ein erstes Justierwerkzeug 1 links unten, ein zweites Justierwerkzeug links oben, ein drittes Justierwerkzeug rechts unten und ein viertes Justierwerkzeug rechts oben, gleichmäßig über den Umfang der Gerätevorderseite verteilt sind. Das Einbaugerät weist eine Tür 12 auf, welche durch Scharniere 15 an dem Einbaugerät 2 angelenkt ist.

Die Erfindung betrifft ein Verfahren zum Einbauen eines Einbaugeräts 2, insbesondere eines Küchengeräts, in eine Möbelnische 3 einer Möbelwand 4, wobei das Einbaugerät 2 eine Gerätevorderseite 5 und die Möbelwand 4 eine Möbelfrontfläche 6 aufweist, und umfasst folgende Verfahrensschritte: (S1) Befestigung mindestens eines Justierwerkzeugs 1 an dem Einbaugerät 2 derart, dass eine Justierkante 7 des Justierwerkzeugs 1 über die Gerätevorderseite 5 hervorragt, (S2) Einschieben des Einbaugeräts 2 in die Möbelnische 3 so weit, dass die Justierkante 7 in gleicher Flucht mit der Möbelfrontfläche 6 liegt, (S3) Befestigen des Einbaugeräts 2 in der Möbelnische 3 (S4) Entfernen des Justierwerkzeugs (1) von dem Einbaugerät (2) nach dem Befestigen (S3) des Einbaugeräts (2) in der Möbelnische (3) sowie ein zur Durchführung des erfindungsgemäßen Verfahrens geeignetes und insbesondere hierfür bestimmtes Justierwerkzeug 1. Durch das erfindungsgemäße Verfahren bzw. mit Hilfe des erfindungsgemäßen Justierwerkzeugs 1 ist ein problemloses, zuverlässiges, zügiges und präzises Ausrichten des Einbaugeräts 2 in der Möbelnische 3 möglich.

### Bezugszeichenliste

- 1: Justierwerkzeug
- 2: Einbaugerät
- 3: Möbelnische
- 4: Möbelwand
- 5: Gerätevorderseite
- 6: Möbelfrontfläche
- 7: Justierkante
- 8: Verkleidung
- 9: Auflagefläche
- 10: Befestigungselement
- 11: Stützfuß
- 12: Tür
- 13: Einbaumarkierung
- 14: Justierschiene
- 15: Scharnier
- 16: Türdichtung
- 17: Frontrahmen
- 18: Justiermarkierungen

- L: Länge
- S: Stärke

## Patentansprüche

1. Verfahren zum Einbauen eines Einbaugeräts (2), insbesondere eines Küchengeräts, in eine Möbelnische (3) einer Möbelwand (4), wobei das Einbaugerät (2) eine Gerätevorderseite (5) und die Möbelwand (4) eine Möbelfrontfläche (6) aufweist, umfassend folgende Verfahrensschritte:
(S1) Befestigen mindestens eines Justierwerkzeugs (1) an dem Einbaugerät (2) derart, dass eine Justierkante (7) des Justierwerkzeugs (1) über die Gerätevorderseite (5) hervorragt,
(S2) Einschieben des Einbaugeräts (2) in die Möbelnische (3) so weit, dass die Justierkante (7) in gleicher Flucht mit der Möbelfrontfläche (6) liegt,
(S3) Befestigen des Einbaugeräts (2) in der Möbelnische (3),
**gekennzeichnet durch**
(S4) Entfernen des Justierwerkzeugs (1) von dem Einbaugerät (2) nach dem Befestigen (S3) des Einbaugeräts (2) in der Möbelnische (3).

2. Verfahren nach Anspruch 1, **dadurch gekennzeichnet, dass** nach Schritt (S3) eine Verkleidung (8), insbesondere eine Möbelfrontplatte, an der Gerätevorderseite (5) befestigt oder an der Möbelnische (3) angelenkt wird.

3. Verfahren nach Anspruch 2, **dadurch gekennzeichnet, dass** die Justierkante (7) um die Länge (L) über die Gerätevorderseite (5) hervorragt, die der Stärke (S) der Verkleidung (8) entspricht.

4. Verfahren nach einem der vorherigen Ansprüche, **dadurch gekennzeichnet, dass** mindestens drei, insbesondere mindestens vier, Justierwerkzeuge (1) an dem Einbaugerät (2) befestigt werden.

5. Verfahren nach Anspruch 4, **dadurch gekennzeichnet, dass** die Justierwerkzeuge (1) über den Umfang der Gerätevorderseite (5) verteilt werden.

6. Justierwerkzeug (1) zum Einbauen eines Einbaugeräts (2) in eine Möbelnische (3) einer Möbelwand (4), zur Durchführung eines Verfahrens nach einem der Ansprüche 1 bis 5, mit einer Justierkante (7), die beim Einshieben des Einbaugeräts (2) in die Möbelnische (3) in gleiche Flucht mit einer Möbelfrontflähe (6) der Möbelwand (4) bringbar ist einer, Auflagefläche (9), welche auf einer Gerätevorderseite (5) des Einbaugeräts (2) auflegbar ist, und einem Befestigungselement (10) zur Befestigung des Justierwerkzeugs (1) an dem Einbaugerät (2), **dadurch gekennzeichnet, dass** die Justierkante (7) höhenverstellbar ist.

7. Justierwerkzeug (1) nach Anspruch 6, **dadurch gekennzeichnet, dass** die Justierkante (7) in einem Bereich zwischen 10 mm und 50 mm, insbesondere zwischen 15 mm und 25 mm, über die Auflagefläche (9) beziehungsweise die Gerätevorderseite (5) hervorragt.

8. Justierwerkzeug (1) nach einem der Ansprüche 6 oder 7, **gekennzeichnet durch** einen Stützfuß (11) als Transportsicherung für eine an dem Einbaugerät (2) vorgesehene Tür (12).

9. Justierwerkzeug (1) nach einem der Ansprüche 6 bis 8, **gekennzeichnet durch** eine Einbaumarkierung (13).

10. Justierwerkzeug (1) nach einem der Ansprüche 6 bis 9, **dadurch gekennzeichnet, dass** das Justierwerkzeug (1) aus Kunststoff ist.

11. Justierwerkzeug (1) nach einem der Ansprüche 6 bis 10, **dadurch gekennzeichnet, dass** das Justierwerkzeug (1) mit dem Befestigungselement (10) an dem Einbaugerät (2) verschraubt, eingehakt oder angeklipst werden kann.

12. Justierwerkzeug (1) nach einem der Ansprüche 6 bis 11, **dadurch gekennzeichnet, dass** an dem Justierwerkzeug (1) mehrere Justierkanten (7) bzw. mehrere Justiermarkierungen (18) für unterschiedlich dicke Verkleidungen (8) oder verschieden geformte Möbelnischen (3) vorgesehen sind.

## Claims

1. Method of installing a built-in appliance (2), particularly a kitchen appliance, in a furniture niche (3) of a furniture wall (4), wherein the built-in appliance (2) has an appliance front side (5) and the furniture wall (4) has a furniture front surface (6), comprising the following method steps:
(S1) fastening at least one adjusting tool (1) to the built-in appliance (2) in such a manner that an adjusting edge (7) of the adjusting tool (1) protrudes beyond the appliance front side (5),
(S2) pushing the built-in appliance (2) into the furniture niche (3) to such an extent that the adjusting edge (7) lies in the same alignment with the furniture front surface (6) and
(S3) fastening the built-in appliance (2) in the furniture niche (3),
**characterised by**
(S4) removing the adjusting tool (1) from the built-in appliance (2) after fastening (S3) the built-in appliance (2) in the furniture niche (3).

2. Method according to claim 1, **characterised in that** after step (S3) a cladding (8), particularly a furniture front plate, is fastened to the appliance front side (5) or articulated to the furniture niche (3).

3. Method according to claim 2, **characterised in that** the adjusting edge (7) protrudes beyond the appliance front side (5) by the length (L) which corresponds with the thickness (S) of the cladding (8).

4. Method according to any one of the preceding claims, **characterised in that** at least three, particularly at least four, adjusting tools (1) are fastened to the built-in appliance (2).

5. Method according to claim 4, **characterised in that** the adjusting tools (1) are distributed over the circumference of the appliance front side (5).

6. Adjusting tool (1) for installation of a built-in appliance (2) in a furniture niche (3) of a furniture wall (4), for performance of a method according to any one of claims 1 to 5, with an adjusting edge (7), which when the built-in appliance (2) is pushed into the furniture niche (3) can be brought into equal alignment with a furniture front surface (6) of the furniture wall (4), of a support surface (9), which can be placed on an appliance front side (5) of the built-in appliance (2), and a fastening element (10) for fastening the adjusting tool (1) to the built-in appliance (2), **characterised in that** the adjusting edge (7) is adjustable in height.

7. Adjusting tool (1) according to claim 6, **characterised in that** the adjusting edge (7) protrudes beyond the support surface (9) or the appliance front side (5) in a range between 10 millimetres and 50 millimetres, particularly between 15 millimetres and 25 millimetres.

8. Adjusting tool (1) according to one of claims 6 and 7, **characterised by** a support foot (11) as transport securing means for a door (12) provided at the built-in appliance (2).

9. Adjusting tool (1) according to any one of claims 6 to 8, **characterised by** an installation marking (13).

10. Adjusting tool (1) according to any one of claims 6 to 9, **characterised in that** the adjusting tool (1) consists of plastics material.

11. Adjusting tool (1) according to any one of claims 6 to 10, **characterised in that** the adjusting tool (1) can be screw-connected with, hooked in place at or clipped to the built-in appliance (2) by the fastening element (10).

12. Adjusting tool (1) according to any one of claims 6 to 11, **characterised in that** several adjusting edges (7) or several adjusting markings (18) for claddings (8) of different thickness or furniture niches (3) of different shape are provided at the adjusting tool (1).

## Revendications

1. Procédé pour encastrer un appareil à encastrer (2), notamment un appareil de cuisine, dans une niche de meuble (3) d'une paroi de meuble (4), l'appareil à encastrer (2) présentant une face avant d'appareil (5) et la paroi de meuble (4) présentant une surface de meuble frontale (6), comprenant les étapes de procédé suivantes :
(S1) fixation d'au moins un outil d'ajustement (1) sur l'appareil à encastrer (2) de manière à ce qu'un bord d'ajustement (7) de l'outil d'ajustement (1) dépasse au-delà de la face avant d'appareil (5),
(S2) insertion de l'appareil à encastrer (2) dans la niche de meuble (3) de manière à ce que le bord d'ajustement (7) soit en même alignement avec la surface de meuble frontale (6),
(S3) fixation de l'appareil à encastrer (2) dans la niche de meuble (3),
**caractérisé par**
(S4) enlèvement de l'outil d'ajustement (1) de l'appareil à encastrer (2) après la fixation (S3) de l'appareil à encastrer (2) dans la niche de meuble (3).

2. Procédé selon la revendication 1, **caractérisé en ce qu'**après l'étape (S3), un revêtement (8), notamment une façade de meuble, est fixé sur la face avant d'appareil (5) ou articulé par des charnières sur la niche de meuble (3).

3. Procédé selon la revendication 2, **caractérisé en ce que** le bord d'ajustement (7) dépasse de la longueur (L) au-delà de la face avant d'appareil (5), laquelle longueur correspond à l'épaisseur (S) du revêtement (8).

4. Procédé selon l'une quelconque des revendications précédentes, **caractérisé en ce qu'**au moins trois, notamment au moins quatre outils d'ajustement (1) sont fixés sur l'appareil à encastrer (2).

5. Procédé selon la revendication 4, **caractérisé en ce que** les outils d'ajustement (1) sont répartis sur le pourtour de la face avant d'appareil (5).

6. Outil d'ajustement (1) destiné à encastrer un appareil à encastrer (2) dans une niche de meuble (3) d'une paroi de meuble (4) pour la réalisation d'un procédé selon l'une quelconque des revendications 1 à 5, comprenant un bord d'ajustement (7) qui, lors de l'insertion de l'appareil à encastrer dans la niche de meuble (3), peut être amené en même alignement avec une surface de meuble frontale (5) de la paroi de meuble (4), comprenant une surface d'appui (9) qui est applicable sur une face avant d'appareil (5) de l'appareil à encastrer (2), et comprenant un élément de fixation (10) pour la fixation de l'outil d'ajustement (1) sur l'appareil à encastrer (2), **caractérisé en ce que** le bord d'ajustement (7) est réglable en hauteur.

7. Outil d'ajustement (1) selon la revendication 6, **caractérisé en ce que** le bord d'ajustement (7) dépasse dans une plage comprise entre 10 mm et 50 mm, notamment entre 15 mm et 25 mm, au-delà de la surface d'appui (9) respectivement au-delà de la face avant d'appareil (5).

8. Outil d'ajustement (1) selon l'une quelconque des revendications 6 ou 7, **caractérisé par** un pied de support (11) en tant que sécurité de transport pour une porte (12) ménagée sur l'appareil à encastrer (2).

9. Outil d'ajustement (1) selon l'une quelconque des revendications 6 à 8, **caractérisé par** une marque d'encastrement (13).

10. Outil d'ajustement (1) selon l'une quelconque des revendications 6 à 9, **caractérisé en ce que** l'outil d'ajustement (1) est en matière plastique.

11. Outil d'ajustement (1) selon l'une quelconque des revendications 6 à 10, **caractérisé en ce que** l'outil d'ajustement (1) peut être vissé, accroché ou clipsé sur l'appareil à encastrer (2) à l'aide de l'élément de fixation (10).

12. Outil d'ajustement (1) selon l'une quelconque des revendications 6 à 11, **caractérisé en ce que** plusieurs bords d'ajustement (7) resp. plusieurs marques d'ajustement (18) peuvent être ménagé(e)s sur l'outil d'ajustement (1) pour des revêtements (8) de différentes épaisseurs ou des niches de meuble (3) de différentes formes.
